# EUROPÄISCHE PATENTSCHRIFT

(11) **EP 0 951 805 B1**
(45) Veröffentlichungstag und Bekanntmachung des Hinweises auf die Patenterteilung: **08.05.2002**
(21) Anmeldenummer: 98903007.7
(22) Anmeldetag: 07.01.1998
(51) Int. Cl.: H05B 3/74, H05B 3/68, G01V 3/10

(54) **KOCHFELD MIT EINER NICHTMETALLISCHEN KOCHPLATTE**
COOKTOP WITH A NON-METALLIC HOTPLATE
SURFACE DE CUISSON AVEC UN SERPENTIN NON METALLIQUE

(30) Priorität: 11.01.1997 DE 19700753
(43) Veröffentlichungstag der Anmeldung: 27.10.1999
(73) Patentinhaber: Schott Glas, 55122 Mainz (DE); CARL-ZEISS-STIFTUNG trading as SCHOTT GLAS, 55122 Mainz (DE)
(72) Erfinder: BORRMANN, Andreas, D-55218 Ingelheim (DE); MUNKES, Dieter, D-55450 Langenlonsheim (DE); SCHAUPERT, Kurt, D-65719 Hofheim (DE); ENGELMANN, Harry, D-55411 Bingen (DE)
(74) Vertreter: Fuchs Mehler Weiss & Fritzsche
(86) Internationale Anmeldenummer: EP9800194
(87) Internationale Veröffentlichungsnummer: WO9831198

(56) Entgegenhaltungen:
- EP-A- 0 485 190
- DE-A- 2 831 858
- DE-C- 3 733 108
- US-A- 3 763 424
- US-A- 5 352 864
- PATENT ABSTRACTS OF JAPAN vol. 005, no. 191 (P-092), 5.Dezember 1981 & JP 56 116142 A (TOSHIBA CORP), 11.September 1981,

## Beschreibung

Die Erfindung betrifft ein Kochfeld mit einer nichtmetallischen Kochplatte, insbesondere einer Glaskeramik-Kochplatte, die mindestens eine Kochzone aufweist, der eine elektrische Heizeinheit zugeordnet ist, und mit einer Vorrichtung zur Erkennung des Vorhandenseins und/oder der Größe von metallischen Töpfen auf der Kochzone, die einen im Bereich der Kochzone angeordneten Meßfühler und eine mit dem Meßfühler in Verbindung stehenden Auswerteeinrichtung aufweist.

Ein Kochfeld mit einer Schalteinrichtung für die Energiezufuhr der Heizeinrichtung ist aus der österreichischen Patentschrift Nr. 238 331 bekannt. Die Schalteinrichtung gibt die Energiezufuhr zur Heizeinrichtung beim Aufsetzen des Kochtopfes frei und unterbricht die Energiezufuhr beim Abnehmen des Topfes. Die Erkennung des Topfes auf der Kochfläche erfolgt mittels eines Näherungsschalters, der in der Druckschrift nicht näher spezifiziert ist.

Die DE-A 35 33 997 und DE-A 33 27 622 beschreiben Topferkennungssysteme mit optischen Fühlern. Topferkennungssysteme mit induktiven Fühlern sind aus der DE-A-37 11 589 und DE-A 37 33 108 bekannt.

Die bekannten induktiven Näherungsschalter beruhen auf dem Prinzip der Dämpfung eines Schwingkreises infolge von Wirbelstromverlusten in Metallen, die sich im magnetischen Streufeld der Sensorspule befinden. Nachteilig ist, daß die Spule eine Vielzahl von Windungen aufweisen muß, um eine ausreichende Empfindlichkeit zu erzielen. Darüber hinaus führen Veränderungen der elektrischen Eigenschaften des Spulenmaterials bei den hohen Temperaturen, die in den Kochzonen der Kochfläche auftreten, zu einem Temperaturgang des Meßsignals, der in der Größenordnung der durch das Aufstellen oder Wegnehmen der Töpfe verursachten Signale liegt. Zur Vermeidung von Meßfehlern aufgrund von Temperaturänderungen ist es bekannt, Signaländerungsgeschwindigkeiten auszuwerten. Eine relativ aufwendige Temperaturkompensation kann dann entfallen.

Die EP-A 0 442 275 und EP-A 0 469 189 beschreiben derartige Topferkennungssysteme mit einem induktiven Sensor in Form einer Spule, die Teil eines Schwingkreises ist. Um die Signaländerung beim Aufstellen bzw. Wegnehmen der Töpfe von der Signaländerung unterscheiden zu können, die auf Temperaturänderungen zurückzuführen ist, wird die unterschiedliche Signaländerungsgeschwindigkeit erfaßt, die sich beim Aufstellen bzw. Wegnehmen der Töpfe deutlich von der Signaländerungsgeschwindigkeit infolge von Temperaturänderungen unterscheidet. Nachteilig ist aber, daß sich die obigen Systeme permanent im Bereitschaftsmodus befinden müssen, da die Töpfe nur beim Aufstellen oder Wegnehmen erkannt werden können. Eine statische Topferkennung ist hingegen nicht möglich.

Kapazitive Sensoren zur Topferkennung sind aus der WO 90/07851 und EP 0 429 120 bekannt. Diese Sensoren sind insofern nachteilig, als nur kleine, schwer auswertbare Nutzsignale gewonnen werden und die Systeme störanfällig gegen elektromagnetische Einflüsse sind. Darüber hinaus können die Meßsignale durch nichtmetallische Materialien, wie z.B. Hände, feuchte Tücher etc. beeinflußt werden.

Durch die US-A-4, 334, 135 ist ein Topferkennungssystem für ein induktiv beheiztes Glaskeramik-Kochfeld bekannt geworden, bei dem oberhalb der Induktionsheizspule eine Empfangsspule angeordnet ist, die die Änderungen des magnetischen Feldes durch einen aufgestellten Topf erfaßt.

Heizspulen für Induktionsgeräte nutzen generell ferritische Teile zur Führung des Feldes; diese sind unterhalb der Induktions-Heizspule angeordnet. Ohne aufgestellten Topf ist der Kreis nicht geschlossen und das Feld muß durch den Luftraum gehen. Wird ein Topf aufgestellt, wird das Feld im ferritischen Material geführt und verstärkt. Die im Raum zwischen Induktions-Heizspule und Topf liegende Empfangsspule wird von diesem verstärkten Feld erfaßt und gibt ein verstärktes Signal ab.

Das Wirkungsprinzip der bekannten Vorrichtung ist der durch den Topf geschlossene magnetische Kreis und der hierdurch vergrößerte magnetische Fluß, d.h. im bekannten Fall entsteht eine Zunahme des Signals beim Aufstellen des Topfes.

Prinzipbedingt funktioniert der Effekt nur mit ferromagnetischem Geschirr, d.h. nicht bei Geschirr aus Edelstahl, Aluminium oder Kupfer, was aber für Induktionsgeräte keine Einschränkung bedeutet, da diese sowieso nur mit diesem Geschirr betrieben werden können. Entscheidend für die Funktion ist die relative Permeabilität des Topfmateriales.

Das bekannte Topferkennungssystem ist daher mit Nachteil auf induktiv beheizte Kochzonen beschränkt.

Ferner sind im bekannten Fall zur Erkennung von verschobenem Geschirr mit Nachteil zwei gegeneinander geschaltete Spulen nötig. Die Erkennung von unterschiedlich großem Geschirr zur Steuerung eines Zweikreis-Heizkörpers ist im bekannten Fall nicht vorgesehen.

Der Erfindung liegt die Aufgabe zugrunde, eine Vorrichtung zu schaffen, die eine Erkennung von metallischen Töpfen aller Art auf einer Kochzone einer nichtmetallischen Kochplatte, die andere als induktiv beheizte Kochzonen aufweist, mit großer Sicherheit und mit einfachen Mitteln erlaubt, auch bei unterschiedlichen Topfkonstellationen.

Die Lösung dieser Aufgabe erfolgt erfindungsgemäß dadurch, daß der Meßfühler mindestens eine Meß-Primärspule zur Erzeugung eines magnetischen Prüf-Wechselfeldes und mindestens eine Meß-Sekundärspule aufweist, die in einer gemeinsamen Ebene derart angeordnet sind, daß die Meß-Sekundärspule von dem magnetischen Prüf-Wechselfeld der Meß-Primärspule durchsetzt wird, wobei die Auswerteinrichtung, die in der Meß-Sekundärspule induzierte Spannung überwacht und eine Veränderung der Induktionsspannung infolge der in einem Topf auftretenden Wirbelströme zur Erkennung des Vorhandenseins und/oder der Größe des Topfes erfaßt.

Die Topferkennung beruht bei der erfindungsgemäßen Vorrichtung auf der Auswirkung leitender Materialien auf die transformatorische Kopplung zweier Spulen. Der Meßfühler weist mindestens eine Primärspule zur Erzeugung eines magnetischen Wechselfeldes und eine Sekundärspule auf, die derart angeordnet ist, daß diese von dem magnetischen Wechselfeld der Primärspule durchsetzt wird. Das Magnetfeld erzeugt in dem Metalltopf einen Wirbelstrom, der wiederum ein seiner Ursache entgegenwirkendes magnetisches Feld erzeugt, welches zu einer Abnahme der in der Sekundärspule induzierten Spannung führt.

Da die Höhe der Induktionsspannung von der Größe bzw. der Form des Topfes abhängig ist, kann auch die Topfgröße bzw. Topfform ermittelt werden.

Zur Erkennung von verschobenen Töpfen ist mit Vorteil nur eine Spule nötig. Zur Erkennung von unterschiedlich großem Geschirr zur Steuerung eines Zweikreis-Heizkörpers werden zwei Empfangs-Spulen vorgesehen oder die unterschiedliche Verringerung des Signals ausgenutzt.

Die Veränderung der Induktionsspannung ist weitgehend unabhängig von den ferromagnetischen Eigenschaften des Topfes, insbesondere des Topfbodens. Vielmehr ist die Leitfähigkeit die entscheidende Einflußgröße. Obwohl Topfmaterialien wie Edelstahl, Eisen, Kupfer und Aluminium sich deutlich in ihrem ferromagnetischen Verhalten unterscheiden, ist dennoch eine Erkennung sowohl des Vorhandenseins eines Topfes als auch der Größe des Topfes mit großer Zuverlässigkeit möglich. Andere als metallisch leitende Materialien, wie z.B. Hände, feuchte Tücher etc., die in das magnetische Wechselfeld gebracht werden, können nicht zu Fehlfunktionen führen.

Unter metallischen Töpfen werden nicht nur diejenigen Töpfe verstanden, die vollständig aus metallischem Material bestehen, sondern auch Töpfe, die metallische Teile enthalten. Denn zur Erkennung eines Topfes reicht es aus, wenn zumindest einige Teile desselben leitfähig sind.

Die metallischen Töpfe, die in das magnetische Wechselfeld gebracht werden, können je nach der geometrischen Anordnung der Primär- und Sekundärspule zu einer Erhöhung oder Verringerung der insgesamt in der Sekundärspule induzierten Spannung führen. Beide Effekte können von der Auswerteinrichtung erfaßt und zur Erkennung des Vorhandenseins und/oder der Größe der Töpfe herangezogen werden.

Der Meßfühler erlaubt eine statische Topferkennung, d.h. schon beim Einschalten erkennt der Meßfühler, ob sich ein Topf auf der Kochzone befindet bzw. wie groß der Topf ist. Die Auswertung von Signaländerungsgeschwindigkeiten ist nicht erforderlich. Es genügt der Vergleich der Induktionsspannung mit einer für das Vorhandensein eines Topfes bzw. für die Topfgröße charakteristischen Referenzspannung.

In einer bevorzugten Ausführungsform weist die Auswerteinheit, in der die Veränderung der Induktionsspannung zur Topferkennung erfaßt wird, einen Komparator auf. Der Komparator vergleicht ein Signal, das der in der Sekundärspule induzierten Spannung proportional ist, mit einem für das Vorhandensein des Topfes charakteristischen Schwellwert, so daß beim Erreichen des Schwellwertes auf das Vorhandensein des Topfes geschlossen werden kann. Zur Erkennung unterschiedlicher Topfgrößen kann ein Komparator vorgesehen sein, der das Signal mit für Töpfe unterschiedlicher Größe charakteristischen Schwellwerten vergleicht.

Für die Erkennung des Vorhandenseins eines Topfes und/oder der Topfgröße ist grundsätzlich nur eine Primärspule und eine Sekundärspule erforderlich. Das magnetische Wechselfeld kann aber auch mit mehreren Primäspulen erzeugt werden. So können beispielsweise den einzelnen Kochzonen zugeordnete Primärspulen in Reihe geschaltet werden.

Mit einer erhöhten Genauigkeit kann die Erkennung unterschiedlicher Topfgrößen erfolgen, wenn für jede Topfgröße, die erkannt werden soll, eine Sekundärspule vorgesehen ist, der jeweils ein Komparator mit einem für die jeweilige Topfgröße charakteristischen Schwellwert zugeordnet ist. Die einzelnen Spulen lassen sich unabhängig voneinander derart ausbilden, daß bei der jeweiligen Topfgröße eine besonders signifikante Veränderung der Induktionsspannung zu verzeichnen ist.

Die Spulen des Meßfühlers sind, als Luftspulen ausgebildet, in einer Ebene angeordnet. In bevorzugter Ausgestaltung sind die Spulen als Leiterbahnen ausgebildet, die auf einer Tragplatte, vorzugsweise auf der Unterseite der Glaskeramikkochfläche, aufgebracht sind. Da eine ausreichende Empfindlichkeit auch mit Spulen erzielt wird, die nur eine Windung aufweisen, können die Leiterbahnen in Form von Schleifen ausgebildet sein. Diese Anordnung hat den Vorteil, daß eine Kontaktierung im Mittenbereich der Spule, der vorzugsweise innerhalb der Kochzone liegt, nicht erforderlich ist.

Die Primär- und Sekundärspule können derart angeordnet sein, daß die von der Leiterschleife der Primärspule aufgespannte Fläche innerhalb der von der Leiterschleife der Sekundärspule aufgespannten Fläche liegt oder die von der Sekundärspule aufgespannte Fläche innerhalb der von der Primärspule aufgespannten Fläche liegt. Weiterhin sind Anordnungen möglich, bei denen Primär- und Sekundärspulen nebeneinanderliegen und keine gemeinsame Fläche einschließen. Allein entscheidend ist, daß die Sekundärspule von dem magnetischen Wechselfeld der Primärspule durchsetzt wird.

Die Kompensation der Temperaturabhängigkeit des Meßfühlers, die auf eine Änderung des Widerstandes der Primärspule infolge der Temperaturerhöhung beim Kochen zurückzuführen ist, erfolgt vorteilhafterweise durch einen konstanten Erregerstrom. Daher kann die Auswertung mit festen, d.h. von der Temperatur unabhängigen Schwellwerten erfolgen.

Im folgenden werden vier Ausführungsbeispiele der Erfindung näher erläutert.

Es zeigen:
- Fig. 1: das Blockschaltbild einer bevorzugten Ausführungsform einer Vorrichtung zur Erkennung des Vorhandenseins eines Topfes auf der Kochzone eines Herdes mit einer Glaskeramikkochfläche,
- Fig. 2: das Blockschaltbild einer bevorzugten Ausführungsform einer Vorrichtung, die sowohl die Erkennung des Vorhandenseins eines Topfes als auch der Größe des Topfes erlaubt und
- Fig. 3: das Blockschaltbild einer weiteren Ausführungsform der Vorrichtung zur Erkennung des Vorhandenseins und der Größe eines Topfes,
- Fig. 4: eine weitere Ausführungsform der Spulenanordnung der Vorrichtung,
- Fig. 5a: den Feldverlauf bei der Spulenanordnung gemäß Fig. 4, wobei der Topf von der Kochplatte abgenommen ist und
- Fig. 5b: den Feldverlauf bei dem Ausführungsbeispiel gemäß Fig. 4, wobei der Topf auf die Kochplatte aufgestellt ist.

Die Glaskeramikkochflächen der bekannten Herde weisen mehrere Kochzonen auf. Eine der Kochzonen der in Fig. 1 nur andeutungsweise dargestellten Glaskeramikkochfläche 1 ist in gestrichelter Linie 2 angedeutet.

Die Vorrichtung zur Topferkennung weist einen im Bereich der Kochzone 2 angedeuteten Meßfühler 3, einen Wechselspannungsgenerator 4, eine Auswerteinheit 5 und eine Steuer- oder Schalteinheit 6 für die Heizeinheit 7 der Kochzone auf.

Der Meßfühler 3 besteht aus einer kreisringförmigen Primärspule 8 mit den Anschlüssen 8a, 8b und einer kreisringförmigen Sekundärspule 9 mit den Anschlüssen 9a, 9b. Die beiden Spulen 8, 9 sind als Leiterbahnen ausgebildet, die auf der Unterseite der Kochfläche innerhalb der Kochzone aufgebracht sind, wobei die Primärspule 8 von der Sekundärspule 9 umschlossen wird. Alternativ ist es aber auch möglich, daß die Sekundärspule von der Primärspule umschlossen wird.

Der Wechselspannungsgenerator 4 weist eine Wechselspannungsquelle 10 auf, die mit der Primärwicklung 11a eines Transformators 11 verbunden ist, an dessen Sekundärwicklung 11b die Primärspule 8 des Meßfühlers 3 angeschlossen ist.

Die Auswerteinheit 5 weist ebenfalls einen Transformator 12 zur massefreien Kopplung auf, dessen Primärwicklung 12a parallel zu der Sekundärspule 9 des Meßfühlers 3 geschaltet ist. An der Sekundärwicklung 12b des Transformators 12 ist über zwei Signalleitungen 22 ein Gleichrichter 13 angeschlossen. der über zwei weitere Signalleitungen 14 mit einem Komparator 15 verbunden ist.

Die Steuer- oder Schalteinheit 6 weist ein Relais 16a auf, über dessen Schaltkontakt 16b die Energiezufuhr zu der Heizeinheit 7 unterbrochen wird. Das Relais ist über zwei Signalleitungen 17 mit dem Signalsausgang des Komparators 15 verbunden.

Während des Betriebs wird die Primärspule 8 des Meßfühlers 3 von einem hochfrequenten Wechselstrom durchflossen, so daß ein die Sekundärspule 9 durchsetzendes magnetisches Wechselfeld erzeugt wird. Die in der Sekundärspule 9 induzierte Wechselspannung wird über den Transformator 12 der Auswerteinheit 5 abgegriffen und in dem Gleichrichter 13 gleichgerichtet.

Wird auf die Kochfläche ein metallischer Topf aufgesetzt, so führt dies zu einer Veränderung der Induktionsspannung infolge der in dem metallischen Material des Topfes erzeugten Wirbelströmen, die ein dem magnetischen Wechselfeld entgegenwirkendes Magnetfeld erzeugen.

Die Verringerung der Induktionsspannung wird in dem Komparator 15 festgestellt, der die Spannung mit einem für das Vorhandensein eines Topfes charakteristischen Schwellwert vergleicht. Bei Unterschreiten des Schwellwertes liegt an dem Signalausgang des Komparators 15 eine Steuerspannung, so daß der Schaltkontakt 16b der Steuer- oder Schalteinheit 6 geschlossen und die Heizeinheit 7 aktiviert wird. Wenn der Topf von der Kochfläche abgenommen wird, liegt die Induktionsspannung oberhalb des Schwellwertes, so daß der Schaltkontakt 16b unterbrochen und die Heizeinheit 7 deaktiviert wird.

Fig. 2 zeigt eine weitere Ausführungsform der Vorrichtung, wobei diejenigen Teile, die den Teilen des in Fig. 1 beschriebenen Ausführungsbeispiels entsprechen, mit den gleichen Bezugszeichen versehen sind. Die Ausführungsform gemäß Fig. 2 erlaubt nicht nur die Erkennung des Vorhandenseins eines Topfes auf der Kochzone eines Herdes, sondern auch-die Feststellung der Topfgröße. Hierzu ist der Komparator 15' als Schwellwertschalter mit zwei Schwellwerten ausgebildet, wobei der erste Schwellwert größer als der zweite Schwellwert ist. Der zweite Signalausgang des Komparators 15' ist über die Steuerleitungen 17' mit dem Relais 16a' einer zweiten Steuer- und Schalteinheit 6' für eine zweite Heizeinheit 7' der Kochzone verbunden, die beim Schließen des Schaltkontaktes 16b' aktiviert wird.

Wenn auf der Kochzone 2 kein Topf abgestellt ist, liegt die Induktionsspannung der Sekundärspule 9 oberhalb der beiden Schwellwerte, so daß die Schaltkontakte 16b und 16b' geöffnet und beide Heizeinheiten 7, 7' deaktiviert sind. Wird ein Topf mit einem kleinen Durchmesser aufgesetzt, so daß die Induktionsspannung unterhalb des ersten aber oberhalb des zweiten Schwellwertes liegt, so wird nur der erste Heizkreis durch Schließen des ersten Schaltkontaktes 16b aktiviert. Der zweite Heizkreis wird durch Schließen des zweiten Schaltkontaktes 16b' dann zugeschaltet, wenn ein Topf mit einem größeren Durchmesser aufgesetzt wird, so daß die Induktionsspannung unterhalb des ersten und zweiten Schwellwertes liegt.

Fig. 3 zeigt eine alternative Ausführungsform der Vorrichtung zur Erkennung des Vorhandenseins und der Größe von Töpfen, wobei diejenigen Teile, die den Teilen der in den Fign. 1 und 2 beschriebenen Ausführungsbeispielen entsprechen, mit den gleichen Bezugszeichen versehen sind. Die Ausführungsform gemäß Fig. 3 ist wie das Ausführungsbeispiel gemäß Fig. 2 für die Kochzone eines Herdes bestimmt, der in zwei Bereiche unterteilt ist und von zwei zuschaltbaren Heizeinheiten beheizt wird. Das Ausführungsbeispiel gemäß Fig. 3 unterscheidet sich von der Ausführungsform gemäß Fig. 1 dadurch, daß für jede Topfgröße eine eigene Sekundärspule mit einer eigenen Auswerteinheit vorgesehen ist.

In Fig. 3 sind die beiden Heizbereiche durch gestrichelte Linien 18, 19 angedeutet. Die Primärspule 8 und die Sekundärspule 9 sind in dem inneren Heizbereich 18 angeordnet, wobei die Sekundärspule 9 von der Primärspule 8 umschlossen wird. Die zweite kreisringförmige Sekundärspule 20 ist in dem äußeren Heizbereich 19 angeordnet. Diese umschließt die Primärspule 8 und die erste Sekundärspule 9 und wird ebenfalls von dem magnetischen Wechselfeld der Primärspule 8 durchsetzt.

Die Vorrichtung weist neben der Auswerteinheit 5 und Steuer- und Schalteinheit 6 der ersten Sekundärspule 9 noch die zweite Auswerteinheit 5" und Steuer- und Schalteinheit 6" gleichen Aufbaus auf, die den Transformator 12", den Gleichrichter 13", den Komparator 15" sowie das Relais 16a" mit dem Schaltkontakt 16b" umfaßt. der die Energiezufuhr zu der Heizeinheit 7" des äußeren Heizkreises ein- bzw. ausschaltet.

Während der Komparator 15 der ersten Auswerteinheit 5 die in der ersten Sekundärspule 9 induzierte Spannung mit einem ersten Schwellwert vergleicht, die für eine den inneren Heizbereich 18 abdeckenden Topf charakteristisch ist, erfolgt in dem zweiten Komparator 15" der zweiten Auswerteinheit 5" ein Vergleich mit einem Schwellwert, der für einen Topf mit einem größeren Durchmesser charakteristisch ist.

Wenn auf der Kochzone 2 kein Topf abgestellt ist, liegen die Induktionsspannungen der ersten und zweiten Sekundärspule 9, 20 oberhalb der beiden Schwellwerte, so daß die Schaltkontakte 16b und 16b" geöffnet und beide Heizeinheiten 7, 7" deaktiviert sind. Wird ein Topf aufgesetzt, der nur den inneren Bereich 18 der Kochzone 2 abdeckt, so wird nur der erste Heizkreis durch Schließen des ersten Schaltkontakts 16b aktiviert. Der zweite Heizkreis wird durch Schließen des zweiten Schaltkontaktes 16b" dann zugeschaltet, wenn der Topf auch die äußere Kochzone 19 abdeckt.

Fig. 4 zeigt eine geometrische Anordnung der Leiterbahnen von Primär- und Sekundärspule 8', 9', bei der das Aufstellen eines Topfes auf die Kochzone 2 der Glaskeramikkochplatte 1 zu einer Vergrößerung der in der Sekundärspule 9' induzierten Spannung führt. Die Primärspule 8' weist eine kreisringförmige Leiterbahn auf, die innerhalb der Kochzone 2 verläuft. Die Sekundärspule 9' wird von der Primärspule 8' umschlossen. Die Sekundärspule 9' setzt sich aus zwei um den Mittelpunkt der Primärspule 8' über einen Umfangswinkel von ca. 330° verlaufenden Teilstücken zusammen, die an ihren Enden kurzgeschlossen sind.

Fig. 5a zeigt den Feldverlauf des unter Bezugnahme auf Fig. 4 beschriebenen Ausführungsbeispiels, wobei ein Topf auf die Kochplatte 1 nicht aufgesetzt ist. Zur Verdeutlichung ist eine Momentaufnahme dargestellt. Die Feldlinien des magnetischen Wechselfeldes, das von der Primärspule 8' erzeugt wird, sind mit den Bezugszeichen 24 versehen. Die in sich geschlossenen Feldlinien 24 verlaufen innerhalb und außerhalb der von der Leiterbahn der Sekundärspule 9' aufspannten Fläche.

Wenn auf die Kochplatte 1 ein Kochtopf aufgestellt wird, dessen metallischer Boden 26 einen geringeren Außendurchmesser als der Innendurchmesser der Sekundärspule 9' hat, führt dies zu einer Vergrößerung der in der Sekundärspule 9' induzierten Spannung. Aufgrund des magnetischen Wechselfeldes 24 der Primärspule 8' werden in dem Metallboden 26 des Topfes Wirbelströme induziert, die ein dem magnetischen Feld entgegenwirkendes Magnetfeld erzeugen. Die magnetischen Feldlinien des resultierenden Gegenfeldes sind in Fig. 5b mit dem Bezugszeichen 25 versehen.

Im Bereich des Metallbodens wird das magnetische Wechselfeld 24 der Primärspule 8' durch das resultierende Gegenfeld 25 geschwächt. Im umschlossenen Bereich der Sekundärspule 9' trägt hingegen das vom Wirbelstrom im Topfboden verursachte Feld 25 zu einer Verstärkung des magnetischen Wechselfeldes 24 der Primärspule 8' bei, so daß die in der Sekundärspule 9' induzierte Spannung vergrößert wird. Bei zunehmender Topfgröße, d.h. der Durchmesser des Topfes ist größer als der Außendurchmesser der Sekundärspule, führt das resultierende Gegenfeld allerdings wieder zu einer Verringerung des magnetischen Wechselfeldes im umschlossenen Bereich der Sekundärspule, so daß beim Aufstellen eines Topfes die Induktionsspannung der Sekundärspule verringert wird.

## Patentansprüche

1. Kochfeld mit einer nichtmetallischen Kochplatte (1), insbesondere einer Glaskeramik-Kochplatte, die mindestens eine Kochzone (2) aufweist, der eine elektrische Heizeinheit (7, 7') zugeordnet ist, und mit einer Vorrichtung zur Erkennung des Vorhandenseins und/oder der Größe von metallischen Töpfen auf der Kochzone (2), die einen im Bereich der Kochzone (2) angeordneten Meßfühler (3) und eine mit dem Meßfühler in Verbindung stehenden Auswerteinrichtung (5, 5') aufweist, **dadurch gekennzeichnet, daß** der Meßfühler (3) mindestens eine Meß-Primärspule (8) zur Erzeugung eines magnetischen Prüf-Wechselfeldes und mindestens eine Meß-Sekundärspule (9) aufweist, die in einer gemeinsamen Ebene derart angeordnet sind, daß die Meß-Sekundärspule (9) von dem magnetischen Prüf-Wechselfeld der Meß-Primärspule (8) durchsetzt wird, wobei die Auswerteinrichtung (5, 5'), die in der Meß-Sekundärspule (9) induzierte Spannung überwacht und eine Veränderung der Induktionsspannung infolge der in einem Topf auftretenden Wirbelströme zur Erkennung des Vorhandenseins und/oder der Größe des Topfes erfaßt.

2. Kochfeld nach Anspruch 1, **dadurch gekennzeichnet, daß** die Auswerteinrichtung (5, 5') einen Komparator (15) aufweist, der ein Signal, das der in der Meß-Sekundärspule (9) induzierten Spannung proportional ist, mit einem für das Vorhandensein eines Topfes charakteristischen Schwellwert vergleicht.

3. Kochfeld nach Anspruch 1, **dadurch gekennzeichnet, daß** die Auswerteinrichtung (5, 5') einen Komparator (15') aufweist, der ein Signal, das der in der Meß-Sekundärspule (9) induzierten Spannung proportional ist, mit für Töpfe unterschiedlicher Größe charakteristischen Schwellwerten vergleicht.

4. Kochfeld nach Anspruch 1, **dadurch gekennzeichnet, daß** der Meßfühler (3) mehrere von dem magnetischen Prüf-Wechselfeld der Meß-Primärspule durchsetzte Meß-Sekundärspulen (9, 20) aufweist, wobei den einzelnen Meß-Sekundärspulen zugeordnete Komparatoren (15, 15") vorgesehen sind, von denen jeder Komparator jeweils ein Signal, das der in der zugeordneten Meß-Sekundärspule induzierten Spannung proportional ist, mit einem für die Größe eines Topfes charakteristischen Schwellwert vergleicht.

5. Kochfeld nach einem der Ansprüche 1 bis 4, **dadurch gekennzeichnet, daß** die Meß-Spulen (8, 9) des Meßfühlers (3) als auf einer Tragplatte, insbesondere der Glaskeramik-Kochplatte, aufgebrachte Leiterbahnen ausgebildet sind.

6. Kochfeld nach Anspruch 5, **dadurch gekennzeichnet, daß** die Leiterbahnen des Meßfühlers (3) als Leiterschleifen (8, 9) ausgebildet sind.

7. Kochfeld nach Anspruch 6, **dadurch gekennzeichnet, daß** die von der Leiterschleife der Meß-Primärspule (8) aufgespannte Fläche innerhalb oder außerhalb der von der Leiterschleife der Meß-Senkundärspule (9) aufgespannten Fläche liegt.

8. Kochfeld nach Anspruch 6 oder 7, **dadurch gekennzeichnet, daß** die Leiterschleife der Meß-Primärspule (8) und/oder der Meß-Sekundärspule (9) aus zwei dicht nebeneinander verlaufenden und an ihren Enden kurzgeschlossenen Teilstücken zusammengesetzt ist.

9. Kochfeld nach einem der Ansprüche 1 bis 8, **dadurch gekennzeichnet, daß** ein die Meß-Primärspule (8) des Meßfühlers (3) speisender Wechselspannungsgenerator (10) vorgesehen ist, wobei der Wechselspannungsgenerator und die Auswerteinrichtung (5, 5') massefrei an die Spulen (8, 9) gekoppelt sind.

10. Kochfeld nach einem der Ansprüche 1 bis 9, **dadurch gekennzeichnet, daß** eine Steuer- oder Schalteinrichtung (6, 6') vorgesehen ist, die mit der Heizeinheit (7, 7') und der Auswerteeinrichtung (5, 5') derart verbunden ist, daß die Heizeinheit (7, 7') bei leerer Kochzone (2) deaktivierbar ist.

11. Kochfeld nach einem der Ansprüche 1 - 9, **dadurch gekennzeichnet, daß** die Kochzone (2) als Mehrkreiskochzone für unterschiedliche Topfgrößen mit mehreren zuschaltbaren Heizeinheiten (7, 7') für die einzelnen Kochbereiche ausgebildet ist, und daß eine Steuer- oder Schalteinrichtung (6, 6') vorgesehen ist, die mit den Heizeinheiten (7, 7') und der Auswerteeinrichtung (5, 5') derart verbunden ist, daß die Heizkreise (7, 7') der einzelnen Kochbereiche in Abhängigkeit von der Topfgröße aktivierbar oder deaktivierbar sind.

## Claims

1. Cooktop with a non-metallic cooking plate (1), in particular a glass ceramic cooking plate, which has at least one cooking zone, to which an electric heating unit (7, 7') is assigned, and having a device for detecting the presence and/or the size of metallic pots on the cooking zone (2), which has a sensor (3), arranged in the region of the cooking zone (2), and an evaluation device (5, 5') connected to the sensor, **characterized in that** the sensor (3) has at least one measuring primary coil (8) for generating an alternating magnetic test field, and at least one measuring secondary coil (9), which are arranged in a common plane in such a way that the measuring secondary coil (9) is permeated by the alternating magnetic test field of the measuring primary coil (8), the evaluation device (5, 5') monitoring the voltage induced in the measuring secondary call (9), and detecting a change in the induction voltage as a consequence of the eddy currents occurring in a pot, for the purpose of detecting the presence and/or the size of a pot.

2. Cooktop according to Claim 1, **characterized in that** the evaluation device (5, 5') has a comparator (15) which compares a signal, which is proportional to the voltage induced in the measuring secondary coil (9), with a threshold value characteristic of the presence of a pot.

3. Cooktop according to Claim 1, **characterized in that** the evaluation device (5, 5') has a comparator which compares a signal, which is proportional to the voltage induced in the measuring secondary coil (9) with threshold values characteristic of pots of different size.

4. Cooktop according to Claim 1, **characterized in that** the sensor (3) has a plurality of measuring secondary coils (9, 20) permeated by the alternating magnetic test field of the measuring primary coil, the individual measuring secondary coils being provided with comparators (15, 15') of which each comparator respectively compares a signal which is proportional to the voltage induced in the assigned measuring secondary coil to a threshold value characteristic of the size of a pot.

5. Cooktop according to one of Claims 1 to 4, **characterized in that** the measuring coils (8, 9) of the sensor (3) are constructed as conductor tracks applied to a support plate, in particular the glass ceramic cooking plate.

6. Cooktop according to Claim 5, **characterized in that** the conductor tracks of the sensor (3) are constructed as conductor loops (8, 9).

7. Cooktop according to Claim 6, **characterized in that** the area spanned by the conductor loop of the measuring primary coil (8) lies inside or outside the area spanned by the conductor loop of the measuring secondary coil (9).

8. Cooktop according to Claim 6 or 7, **characterized in that** the conductor loop of the measuring primary coil (8) and/or the measuring secondary coil (9) is assembled from two segments running close together and short circuited at their ends.

9. Cooktop according to one of Claims 1 to 8, **characterized in that** alternating-voltage generator (10) is provided which feeds the measuring primary coil (8) of the sensor (3), the alternating-voltage generator and the evaluation device (5, 5') being coupled unearthed to the coils (8, 9).

10. Cooktop according to one of Claims 1 to 9, **characterized in that** a control or switching device (6, 6') is provided which is connected to the heating unit (7, 7') and the evaluation unit (5, 5') in such a way that the heating unit (7, 7') can be deactivated in the case of an empty cooking zone (2).

11. Cooktop according to one of Claims 1-9, **characterized in that** the cooking zone (2) is constructed as a multi-circuit cooking zone for different pot sizes with a plurality of connectable heating units (7, 7') for the individual cooking regions, and **in that** a control or switching device (6, 6') is provided which is connected to the heating units (7, 7') and the evaluation device (5, 5') in such a way that the circuits (7, 7') of the individual cooking regions can be activated or deactivated as a function of the pot size.

## Revendications

1. Surface de cuisson comportant une plaque de cuisson non métallique (1), en particulier une plaque de cuisson en vitrocéramique, laquelle présente au moins une zone de cuisson (2) associée à une unité de chauffage électrique (7, 7'), et un dispositif de reconnaissance de la présence et/ou de la taille de marmites métalliques sur la zone de cuisson (2), lequel présente un capteur de mesure (3) disposé dans la région de la zone de cuisson (2) et un dispositif d'interprétation (5, 5') relié au capteur de mesure, **caractérisée en ce que** le capteur de mesure (3) présente au moins une bobine primaire de mesure (8) destinée à générer un champ magnétique alternatif de contrôle et au moins une bobine secondaire de mesure (9), lesquelles sont disposées dans un plan commun de telle sorte que la bobine secondaire de mesure (9) soit traversée par le champ magnétique alternatif de contrôle de la bobine primaire de mesure (8), le dispositif d'interprétation (5, 5') surveillant la tension induite dans la bobine secondaire de mesure (9) et détectant un changement de la tension d'induction résultant des courants de Foucault apparaissant dans une marmite, en vue de la reconnaissance de la présence et/ou de la taille de la marmite.

2. Surface de cuisson selon la revendication 1, **caractérisée en ce que** le dispositif d'interprétation (5, 5') présente un comparateur (15), lequel compare un signal, lequel est proportionnel à la tension induite dans la bobine secondaire de mesure (9), avec une valeur seuil caractéristique de la présence d'une marmite.

3. Surface de cuisson selon la revendication 1, **caractérisée en ce que** le dispositif d'interprétation (5, 5') présente un comparateur (15'), lequel compare un signal, lequel est proportionnel à la tension induite dans la bobine secondaire de mesure (9), avec des valeurs seuil caractéristiques de marmites de différentes tailles.

4. Surface de cuisson selon la revendication 1, **caractérisée en ce que** le capteur de mesure (3) présente plusieurs bobines secondaires de mesure (9, 20) traversées par le champ magnétique alternatif de contrôle de la bobine primaire de mesure, chaque bobine secondaire de mesure étant associée à un comparateur (15, 15"), lequel compare un signal, lequel est proportionnel à la tension induite dans la bobine secondaire de mesure correspondante, avec une valeur seuil caractéristique de la taille d'une marmite.

5. Surface de cuisson selon l'une quelconque des revendications 1 à 4, **caractérisée en ce que** les bobines de mesure (8, 9) du capteur de mesure (3) sont conformées comme des circuits conducteurs installés sur une plaque support, en particulier une plaque de cuisson en vitrocéramique.

6. Surface de cuisson selon la revendication 5, **caractérisée en ce que** les circuits conducteurs du capteur de mesure (3) sont conformés comme des boucles conductrices (8, 9).

7. Surface de cuisson selon la revendication 6, **caractérisée en ce que** la surface couverte par la boucle conductrice de la bobine primaire de mesure (8) se situe à l'intérieur ou à l'extérieur de la surface couverte par la boucle conductrice de la bobine secondaire de mesure (9).

8. Surface de cuisson selon la revendication 6 ou 7, **caractérisée en ce que** la boucle conductrice de la bobine primaire de mesure (8) et/ou de la bobine secondaire de mesure (9) est constituée de deux segments s'étendant de manière proche l'un à côté de l'autre et mis en court-circuit à leurs extrémités.

9. Surface de cuisson selon l'une quelconque des revendications 1 à 8, **caractérisée en ce qu'**il est prévu un générateur de tension alternative (10) alimentant la bobine primaire de mesure (8) du capteur de mesure (3), le générateur de tension alternative et le dispositif d'interprétation (5, 5') étant connectés aux bobines (8, 9) de manière isolée de la masse.

10. Surface de cuisson selon l'une quelconque des revendications 1 à 9, **caractérisée en ce qu'**il est prévu un dispositif de commande ou de commutation (6, 6'), lequel est raccordé à l'unité de chauffage (7, 7') et au dispositif d'interprétation (5, 5') de telle sorte que l'unité de chauffage (7, 7') puisse être désactivée lorsque la zone de cuisson (2) est inoccupée.

11. Surface de cuisson selon l'une quelconque des revendications 1 à 9, **caractérisée en ce que** la zone de cuisson (2) est conformée comme une zone de cuisson à plusieurs circuits pour différentes tailles de marmites, comportant plusieurs unités de chauffage (7, 7') commutables pour les zones de cuisson individuelles, et **en ce qu'**il est prévu un dispositif de commande ou de commutation (6, 6'), lequel est raccordé aux unités de chauffage (7, 7') et au dispositif d'interprétation (5, 5') de telle sorte que les circuits de chauffage (7, 7') des zones de cuisson individuelles puissent être activés ou désactivés en fonction de la taille de la marmite.
